# EUROPÄISCHE PATENTSCHRIFT

(11) **EP 1 879 266 B1**
(45) Veröffentlichungstag und Bekanntmachung des Hinweises auf die Patenterteilung: **20.03.2013**
(21) Anmeldenummer: 07012768.3
(22) Anmeldetag: 29.06.2007
(51) Int. Cl.: H01R 43/048

(54) **Verfahren und Vorrichtung zum Einstellen der Hubbewegung einer Crimpvorrichtung**
Method and device for adjusting the stroke movement in a crimping device
Procédé et dispositif destinés au réglage du mouvement de levée d'un dispositif de sertissage

(30) Priorität: 13.07.2006 DE 102006032357
(43) Veröffentlichungstag der Anmeldung: 16.01.2008
(73) Patentinhaber: Schäfer Werkzeug- und Sondermaschinenbau GmbH, 76669 Bad Schönborn (DE)
(72) Erfinder: Schäfer, Bernhard, 76669 Bad Schönborn (DE); Schäfer, Markus, 76669 Bad Schönborn (DE); Neubauer, Stefan, 67166 Otterstadt (DE)
(74) Vertreter: HOFFMANN EITLE

(56) Entgegenhaltungen:
- EP-A1- 0 884 811
- EP-A1- 1 202 404
- CH-A5- 676 445

## Beschreibung

### Technisches Gebiet

Die Erfindung betrifft ein Verfahren und eine Vorrichtung zum Einstellen der Hubbewegung einer Crimpvorrichtung zum Ancrimpen von Kontaktelementen an einen Draht mit Hilfe eines von einem Exzenterbolzen einer Exzenterwelle angetriebenen Crimpwerkzeugs, bei dem der Exzenterbolzen von einer frei wählbaren Anfangsposition ausgehend eine Schwenkbewegung in Richtung der Crimpposition vollzieht, wobei die Crimpposition auf den unteren Totpunkt des Exzenterbolzens gelegt wird und der Exzenterbolzen bei einem jeden Crimpvorgang über seinen unteren Totpunkt hinaus in eine Endposition durchgeschwenkt wird, die spiegelbildlich zu seiner Anfangsposition angeordnet ist, bezogen auf eine parallel zur Bewegungsrichtung des Oberteils des Crimpwerkzeugs in der Drehachse der Exzenterwelle errichtete, gedachte Ebene, und wobei die Endposition als Anfangsposition für den nächsten Crimpvorgang verwendet wird.

### Stand der Technik

Eine solches Verfahren und die dazu benötigte Vorrichtung sind aus der EP 0884811B1 bekannt. Das mit einem ruhenden Amboss zusammenwirkende Crimpwerkzeug ist dabei in einer Führung eines Maschinengehäuses vertikal auf- und abbewegbar durch eine Pleuelstange, die einerseits schwenkbar in dem Crimpwerkzeug und andererseits schwenkbar auf dem Exzenterbolzen der Exzenterwelle gelagert ist. Die Exzenterwelle ist dabei auf einem Segment eines Kreisbogens schwenkbar, dessen Anfangs- und Endpunkte frei wählbar und somit auch in spiegelbildliche Positionen bringbar sind. Dadurch ist der Hub des Crimpwerkzeugs verstellbar. Es wird jedoch ein aufwändiger Antrieb benötigt, um die freie Wählbarkeit der Anfangs- und Endpunkte der Schwenkbewegung zu gewährleisten. Außerdem ist es relativ aufwändig, die richtige Schwenkbewegung jeweils einzustellen, weil jeweils zwei Positionen bestimmt und miteinander in Einklang gebracht werden müssen, um einen Hub von definierter Größe zu erhalten.

### Darstellung der Erfindung

Der Erfindung liegt die Aufgabe zu Grunde, ein solches Verfahren und eine zu dessen Anwendung geeignete Vorrichtung zu zeigen, das es erlaubt, den Hub einfacher zu verändern, das insgesamt einfacher zu handhaben ist und zu dessen Anwendung eine einfacher gebaute Vorrichtung genügt.

Diese Aufgabe wird erfindungsgemäß bei einem Verfahren und der dazu benötigten Vorrichtung nach dem Oberbegriff mit den kennzeichnenden Merkmalen der Ansprüche 1 und 4 gelöst. Auf vorteilhafte Ausgestaltungen nehmen die jeweils darauf rückbezogenen Unteransprüche Bezug.

Bei dem erfindungsgemäßen Verfahren und der zu dessen Durchführung geeigneten Vorrichtung ist es demgemäss vorgesehen, dass die Anfangs- und die Endpositionen starr an einander gekoppelt sind und nur gemeinsam verstellt werden können. Um den Hub der Crimpvorrichtung zu verändern ist es dadurch ausreichend, eine einzige Einstellung zu verändern. Dies ist als wesentlicher Vorteil zu bewerten. Auch die zur Durchführung des Verfahrens benötigte Vorrichtung ist wesentlich einfacher als bisher gestaltet.

Als Anfangsposition kann der obere Totpunkt des Exzenterbolzens gewählt werden, jedoch auch jede beliebige andere Position zwischen dem oberen und dem unteren Totpunkt des Exzenterbolzens. Die Schwenkbewegung vollzieht sich dabei abwechselnd links und rechts herum, was die Langlebigkeit der Lagerungen wegen des lastfreien Anlaufs erheblich verbessert. Zugleich stellt eine solche Auswahl den Maximalhub dar. Dieser liegt bei vielen Standardwerkzeugen bei 40 mm.

Nach einer vorteilhaften Ausgestaltung ist es vorgesehen, als Anfangsposition eine Position zu wählen, die, in Bewegungsrichtung des Crimpwerkzeugs beim Crimpvorgang gemessen, 10 mm tiefer liegt als der obere Totpunkt des Exzenterbolzens. Dadurch ergibt sich ein Hub von 30 mm, der ebenfalls für viele Standardwerkzeuge benötigt wird.

Als besonders geeignet zur Durchführung des Verfahrens hat sich eine Vorrichtung mit einem von einem Exzenterbolzen einer Exzenterwelle angetriebenen Crimpwerkzeug erwiesen, bei der die Anfangs- und die Endpositionen des Exzenterbolzens starr aneinander gekoppelt und nur gemeinsam wählbar und verstellbar sind.

Eine solche Vorrichtung ist sehr einfach aufgebaut und lässt sich äußerst einfach bedienen.

Dabei ist es von Vorteil, dass Bewegungsvorgänge niemals unter Last beginnen. Für die Dauerhaltbarkeit der Lagerungen und die Genauigkeit der Crimpvorgänge ist das von großem Vorteil.

Die Anfangsposition und die Endposition kann mit jedem beliebigen Punkt zwischen dem oberen und dem unteren Totpunkt des Exzenterbolzens zusammenfallen und ermöglicht so eine beliebige Einstellung des Crimphubs auf irgend einen Zwischenwert. Sie kann auch mit dem oberen Totpunkt des Exzenterbolzens zusammenfallen, um den Maximalhub von zumeist 40 mm zu erhalten.

Die Anfangsposition und die Endposition kann auch eine Position sein, die, in Bewegungsrichtung des Crimpwerkzeugs beim Crimpvorgang gemessen, etwa 10 mm tiefer liegt als der obere Totpunkt des Exzenterbolzens, einen weiteren Standardwert für den Hub von 30 mm zu erhalten.

In Hinblick auf solche Praxiserfordernisse und einen möglichst einfachen Aufbau und eine möglichst einfache Bedienbarkeit der Vorrichtung hat es sich als zweckmäßig erwiesen, wenn nur zwei Anfangspositionen vorgehen sind, von denen die erste dem oberen Totpunkt des Exzenterbolzens zugeordnet ist und die zweite einer Position, die, in Bewegungsrichtung des Crimpwerkzeugs beim Crimpvorgang gemessen, etwa 10 mm tiefer liegt als der obere Totpunkt des Exzenterbolzens. Hierdurch ist je nach Typ des verwendeten Crimpwerkzeugs eine einfache Umschaltung auf den jeweils benötigten Hub möglich. Das Wort "etwa" bedeutet hierbei, dass verschleiß- oder toleranzbedingte Abweichungen des im konkreten Fall zur Anwendung gelangenden Crimpwerkzeugs nicht aus dem Schutzbereich des Patentes herausführen und mit erfasst sind.

Die Anfangs- und die Endpositionen können durch der Exzenterwelle zugeordnete Endschalter festgelegt sein, die nur gemeinsam spiegelbildlich verschiebbar und durch einen Nocken oder Auslöser der Exzenterwelle betätigbar sind. Die Endschalter können dabei an Kreisringscheiben festgelegt sein, die relativ verdrehbar auf der Exzenterwelle gelagert und jeweils mit einem Zahnkranz versehen sind, in den ein auf einer statinonären Welle verdrehbar gelagertes Zahnrad beiderseits eingreift. Die Endschalter können dadurch nur spiegelbildlich entgegengesetzt in Umfangsrichtung der Exzenterwelle verschoben werden und nicht isoliert voneinander.

Nach einer anderen Ausgestaltung ist es vorgesehen, die in kreisringförmigen Bahnen verschiebbaren Endschalter durch zwei Pleuelstangen entgegengesetzt verschiebbar zu lagern, die durch ein Stellglied nur gemeinsam verschiebbar sind. Das Stellglied kann dabei durch eine Stellschraube gebildet sein, die parallel zur Bewegungsrichtung des Crimpwerkzeugs in der Rotationsachse der Exzenterwelle in dem Maschinengestell gelagert ist. Dabei ist das vordere Ende der Stellschraube relativ verdrehbar mit dem oberen Ende der beiden Pleuelstangen verbunden.

Die Anfangs- und die Endpositionen können auch durch zwei Schaltpositionen des Stators eines der Exzenterwelle zugeordneten Drehgebers festgelegt sein, die nur gemeinsam und spiegelbildlich in Umfangsrichtung verschiebbar und durch den mit der Exzenterwelle verbundenen Rotor des Drehgebers betätigbar sind.

Der Stator kann dabei eine Vielzahl von gleichmäßig in Umfangsrichtung der Exzenterwelle verteilte Sensoren umfassen, die durch einen Signalgeber des Rotors betätigbar sind, wobei Mittel vorgesehen sind, die es gestatten, nur die der jeweils gewünschten Anfangs- und Endposition zugeordneten, spiegelbildlich angeordneten Sensoren gemeinsam zu aktivieren. Bei einer solchen Bauform entfallen somit mechanisch bewegliche Teile.

Die Feineinstellung der Anfangs- und Endpositionen lässt sich wesentlich verbessern, wenn der Rotor eine Welle umschließt, die durch ein Übersetzungsgetriebe mit der Exzenterwelle verbunden ist. Die erhaltenenen, digitalen Signale können dabei Hubhöhenverlagerungen des Werkzeugoberteils von weniger als 1/100 mm anzeigen.

Um die Anfangs- und Endpositionen bestimmen und verstellen zu können, ist es bei einer solchen Bauform erforderlich, die betreffenden Sensoren gezielt ansteuern zu können. Dies kann mit einer Computersteuerung erfolgen, bei der die Mittel zur Bestimmung und gegebenenfalls Verlagerung der Anfangs- und Endpositionen ein Stellglied umfassen, dass es gestattet, die Auswahl der jeweils zu aktivierten Sensoren spiegelbildlich und gemeinsam zu verändern. Das Stellglied kann aus einem Drehknopf bestehen.

### Kurzbeschreibung der Zeichnung

In der Zeichnung ist das Funktionsprinzip des erfindungsgemäßen Verfahrens und der dazu benötigte Vorrichtung dargestellt.

Es zeigen:
Fig. 1 das grundsätzliche Arbeitsprinzip des Verfahrens und der Vorrichtung
Fig. 2 eine Bauform, bei der die Lage der die Anfangs- und Endposition der Schwenkbewegung der Exzenterwelle durch Pleuelstangen aneinander und an ein zentrales Stellglied gekoppelt und dadurch nur gemeinsam veränderbar sind.
Fig. 3 eine Bauform, bei der die Anfangs- und Endpositionen der Schwenkbewegung durch einen die Exzenterwelle oder eine damit in Eingriff stehende Getriebewelle kreisringförmig verteilt umschließende Sensoren bestimmt werden, die mit einem Drehgeber der Exzenterwelle zusammenwirken und durch eine elektronische Steuerung paarweise aktivierbar sind.

### Ausführung der Erfindung

Das im Prinzip in der Zeichnung dargestellte Verfahren dient zum Ancrimpen von Kontaktelementen an Kabel oder Drähte, wobei die Kontaktelemente durch Blechteile gebildet sind, die herstellungsbedingt zwei parallel zu einander, vertikal vorstehende Blechfahnen aufweisen, in deren Zwischenraum das Kabel beziehungsweise der Draht eingelegt wird und die anschließend durch plastische Verformung kontaktbildend um den Draht bzw. das Kabel herumgeformt werden. Das geschieht mit Hilfe eines Crimpwerkzeugs in einer Presse, in der das Oberteil 1 des Crimpwerkzeugs von einem Exzenterbolzen 2 einer Exzenterwelle 3 vertikal hin- und herbewegt wird. Der Exenterbolzen 2 ist dabei von einer frei wählbaren Anfangsposition 2.1 ausgehend in Richtung der Crimpposition schwenkbar, wobei die Crimpposition auf den unteren Totpunkt 4 des Exzenterbolzens 2 gelegt wird und wobei der Exzenterbolzen 2 bei einem jeden Crimpvorgang über seinen unteren Totpunkt 4 hinaus in eine Endposition 2.2 durchgeschwenkt wird, die spiegelbildlich zu seiner Anfangsposition 2.1 angeordnet ist, bezogen auf eine parallel zur Bewegungsrichtung 5 des Oberteils 1 des Crimpwerkzeugs in der Drehachse der Exzenterwelle 3 errichtete, gedachte Ebene, und wobei die Anfangs- und die Endposition starr aneinander gekoppelt und nur gemeinsam verstellt werden. Es genügt für eine Veränderung des Hubs somit die Betätigung einer einzigen Stelleinrichtung.

Als Anfangsposition und als Endposition kann auch der obere Totpunkt 6 des Exzenterbolzens 2 gewählt werden.

Als Anfangsposition und als Endposition kann ferner eine Position gewählt werden, die, in Bewegungsrichtung 5 des Oberteils 1 beim Crimpvorgang gemessen, 10 mm tiefer liegt als der obere Totpunkt 6 des Exzenterbolzens.

Bei der Durchführung des Verfahrens kann eine Vorrichtung zur Anwendung gelangen, umfassend ein von einem Exzenterbolzen 2 einer Exzenterwelle 3 angetriebenes Oberteil 1 eines Crimpwerkzeug, bei dem der Exenterbolzen 2 von einer frei wählbaren Anfangsposition 2.1 ausgehend eine Schwenkbewegung in Richtung der Crimpposition vollzieht, wobei die Crimpposition auf den unteren Totpunkt 4 des Exzenterbolzens 2 gelegt ist und wobei der Exzenterbolzen 2 bei einem jeden Crimpvorgang über seinen unteren Totpunkt 4 hinaus in eine Endposition 2.2 durchschwenkbar ist, die spiegelbildlich zu seiner Anfangsposition angeordnet ist, bezogen auf eine parallel zur Bewegungsrichtung 5 des Oberteils 1 des Crimpwerkzeugs in der Drehachse 7 der Exzenterwelle 3 errichtete, gedachte Ebene und wobei die Anfangs- und die Endpositionen des Exzenterbolzens 2 starr aneinander gekoppelt sind und nur gemeinsam wählbar und verstellbar sind.

Die Anfangsposition und als Endposition des Exzenterbolzens 2 kann mit dessen oberem Totpunkt 6 zusammenfallen. Der Exzenterbolzen 2 ist um die Drehachse 7 der Exzenterwelle 3 abwechselnd in die Positionen schwenkbar.

Als Anfangsposition und als Endposition kann auch eine Position gewählt werden, die, in Bewegungsrichtung 5 des Oberteils 1 des Crimpwerkzeugs beim Crimpvorgang gemessen, etwa 10 mm tiefer liegt als der obere Totpunkt des Exzenterbolzens.

In Hinblick auf bestimmte Standardisierungsregeln, einen einfachen Aufbau und eine einfache Bedienbarkeit der Vorrichtung genügt es oft, nur zwei Anfangs- und Endpositionen vorzugeben, wobei die ersten dem oberen Totpunkt 6 des Exzenterbolzens 2 zugeordnet ist und die zweiten einer Position, die, in Bewegungsrichtung des Oberteils 1 des Crimpwerkzeugs beim Crimpvorgang gemessen, etwa 10 mm tiefer liegen als der obere Totpunkt des Exzenterbolzens 2. Es resultieren dann zwei unterschiedliche Hübe A und B des Oberteils 1 des Crimpwerkzeuges von 30 bzw. 40 mm. Natürlich sind auch andere Werte darstellbar. Die Anfangsposition 1.1 und die Endposition 2.2 der Schwenkbewegung, die einander spiegelbildlich zugeordnet und starr aneinander gekoppelt sind, können gemeinsam frei wählbar und verschiebbar sein und damit zugleich der Wert der Hubbewegung.

Fig. 2 zeigt eine Bauform, bei der die Endschalter 8 auf die Exzenterwelle 3 kreisringförmig umschließenden Bahnen verschiebbar sind. Die Endschalter 8 sind durch Pleuelstangen 15 mit einander und mit einem zentralen Stellglied 16 verbunden, das durch eine Stellschraube gebildet ist. Auf der Exzenterwelle 3 ist ein Auslöser oder Nocken 9 für die Endschalter 8 vorgehen, der der Drehbewegung der Exzenterwelle 3 folgt und jeweils beim Erreichen eines der Endschalter 8 eine Unterbrechung der Drehbewegung bewirkt sowie eine Drehrichtungsumkehr. Bei erneuter Auslösung eines Crimpvorgangs dreht sich die Exzenterwelle dadurch in entgegengesetzter Richtung.

Durch eine Relativverdrehung der Stellschraube ergibt sich eine Auf- und Abwärtsbeweung in Richtung des in der Achse eingetragenen Doppelpeils und eine dadurch generierte analoge und spiegelbildliche Relativverschiebung beider Endschalter 8 in Umfangsrichtung der Exzenterwelle 3. Der Hub des Werkzeugoberteils 1 kann dadurch feinfühlig verändert werden.

Fig. 3 zeigt eine Bauform, bei der die Anfangs- und Endpositionen der Schwenkbewegungen der Exzenterwelle durch einen die Exzenterwelle oder eine damit in Eingriff stehende Getriebewelle kreisringförmig verteilt umschließende Sensoren bestimmt sind, die mit einem Drehgeber der Exzenterwelle zusammenwirken und die durch eine elektronische Steuerung gezielt und paarweise symmetrisch aktivierbar sind.

Die Anfangs- und die Endpositionen können durch zwei Schaltpositionen des Stators 10 eines der Exzenterwelle 3 zugeordneten Drehgebers 11 festgelegt sein, die nur gemeinsam spiegelbildlich in Umfangsrichtung verschiebbar und durch den mit der Exzenterwelle 3 verbundenen Rotor 12 des Drehgebers 11 betätigbar sind.

Der Stator 10 umfasst dabei eine Vielzahl von gleichmäßig in Umfangsrichtung der Exzenterwelle 3 verteilte Sensoren 13, die durch einen Signalgeber 14 des Rotors 12 betätigbar sind, wobei Mittel vorgesehen sind, die es gestatten, nur die der jeweils gewünschten Anfangs- und Endposition zugeordneten, spiegelbildlich angeordneten Sensoren 13 gemeinsam und spiegelbildlich paarweise zu aktivieren. Dies erfolgt zweckmäßig mit Hilfe einer nicht gezeigten Computersteuerung.

Die Mittel können zur Bestimmung und gegebenenfalls Veränderung der Anfangs- und Endpositionen der Drehbewegung der Exzenterwelle können auch dabei ein Stellglied umfassen, das es gestattet, die Auswahl der aktivierten Sensoren 13 spiegelbildlich zu verändern, beispielsweise einen einzigen Stellknopf.

## Patentansprüche

1. Verfahren zum Einstellen einer Vorrichtung zum Ancrimpen von Kontaktelementen an einen Draht mit Hilfe eines von einem Exzenterbolzen (2) einer Exzenterwelle (3) angetriebenen Crimpwerkzeugs, bei dem der Exzenterbolzen (2) von einer frei wählbaren Anfangsposition (2.1) ausgehend eine Schwenkbewegung in Richtung der Crimpposition vollzieht, wobei die Crimpposition auf den unteren Totpunkt (4) des Exzenterbolzens (2) gelegt wird und der Exzenterbolzen (2) bei einem jeden Crimpvorgang über seinen unteren Totpunkt (4) hinaus in eine Endposition (2.2) durchgeschwenkt wird, die spiegelbildlich zu seiner Anfangsposition (2.1) angeordnet ist, bezogen auf eine parallel zur Bewegungsrichtung (5) des Oberteils (1) des Crimpwerkzeugs in der Drehachse (7) der Exzenterwelle (3) errichtete, gedachte Ebene, und wobei die Endposition (2.2) als Anfangsposition (2.1) für den nächsten Crimpvorgang verwendet wird, **dadurch gekennzeichnet, dass** die Anfangs- und die Endposition starr an einander gekoppelt und nur gemeinsam verstellt werden.

2. Verfahren nach Anspruch 1 **dadurch gekennzeichnet, dass** als Anfangsposition (2.1) und Endposition der obere Totpunkt (6) des Exzenterbolzens (2) gewählt wird.

3. Verfahren nach Anspruch 2, **dadurch gekennzeichnet, dass** als Anfangsposition (2.1) eine Position gewählt wird, die, in Bewegungsrichtung des Oberteils (1) Crimpwerkzeugs beim Crimpvorgang gemessen, 10 mm tiefer liegt als der obere Totpunkt (6) des Exzenterbolzens (2).

4. Vorrichtung zur Durchführung des Verfahrens nach einem der Ansprüche 1 bis 3, mit einem von einem Exzenterbolzen (2) einer Exzenterwelle (3) angetriebenen Crimpwerkzeug, bei der der Exenterbolzen (2) von einer frei wählbaren Anfangsposition (2.1) ausgehend eine Schwenkbewegung in Richtung der Crimpposition vollzieht, bei dem die Crimpposition auf den unteren Totpunkt (4) des Exzenterbolzens (2) gelegt ist und bei der der Exzenterbolzen (2) bei einem jeden Crimpvorgang über seinen unteren Totpunkt (4) hinaus in eine Endposition (2.2) durchschwenkbar ist, die spiegelbildlich zu seiner Anfangsposition (2.1) angeordnet ist, bezogen auf eine parallel zur Bewegungsrichtung (5) des Oberteils (1) Crimpwerkzeugs in der Drehachse (7) der Exzenterwelle (3) errichtete, gedachte Ebene, und bei der die Endposition (2.2) als Anfangsposition (2.1) für den nächsten Crimpvorgang verwendet wird, **dadurch gekennzeichnet, dass** die Anfangs- und die Endpositionen des Exzenterbolzens (2) starr aneinander gekoppelt und nur gemeinsam wählbar und verstellbar sind.

5. Vorrichtung nach Anspruch 4 **dadurch gekennzeichnet, dass** die Anfangsposition (2.1) mit dem oberen Totpunkt (6) des Exzenterbolzens (2) zusammenfällt.

6. Vorrichtung nach Anspruch 5, **dadurch gekennzeichnet, dass** die Anfangsposition (2.1) eine Position ist, die, in Bewegungsrichtung des Oberteils (1) Crimpwerkzeugs beim Crimpvorgang gemessen, etwa 10 mm tiefer liegt als der obere Totpunkt (6) des Exzenterbolzens (2).

7. Vorrichtung nach Anspruch 4, **dadurch gekennzeichnet, dass** nur zwei Anfangspositionen (2.1) vorgesehen sind und dass die erste dem oberen Totpunkt (6) des Exzenterbolzens (2) zugeordnet ist und die zweite einer Position, die, in Bewegungsrichtung des Oberteils (1) des Crimpwerkzeugs beim Crimpvorgang gemessen, 10 mm tiefer liegt als der obere Totpunkt (6) des Exzenterbolzens (2).

8. Vorrichtung nach einem der Ansprüche 4 bis 7, **dadurch gekennzeichnet, dass** die Anfangs- und die Endposition durch der Exzenterwelle zugeordnete Endschalter (8) festgelegt sind, die nur gemeinsam spiegelbildlich verschiebbar und durch einen Nocken oder Auslöse (9) der Exzenterwelle (3) betätigbar sind.

9. Vorrichtung nach einem der Ansprüche 4 bis 7, **dadurch gekennzeichnet, dass** die Anfangs- und die Endposition durch zwei Schaltpositionen des Stators (10) eines der Exzenterwelle (3) zugeordneten Drehgebers (11) festgelegt sind, die nur gemeinsam spiegelbildlich in Umfangsrichtung verschiebbar und durch den mit der Exzenterwelle (3) verbundenen Rotor (12) des Drehgebers (11) betätigbar sind.

10. Vorrichtung nach Anspruch 9, **dadurch gekennzeichnet, dass** der Stator (10) eine Vielzahl von gleichmäßig in Umfangsrichtung der Exzenterwelle (3) verteil Sensoren (13) umfasst, die durch einen Signalgeber (14) des Rotors (12) betätigbar sind und dass Mittel vorgesehen sind, die es gestatten, nur die der jeweils gewünschten Anfangs- und Endposition zugeordneten, spiegelbildlich angeordneten Sensoren (13) gemeinsam zu aktivieren.

11. Vorrichtung nach Anspruch 10. **dadurch gekennzeichnet, dass** die Mittel ein Stellglied umfassen, dass es gestattet, die Auswahl der aktivierten Sensoren (13) spiegelbildlich zu verändern.

## Claims

1. Method for adjusting a device for crimping contact elements onto a wire by means of a crimping tool driven by an eccentric bolt (2) of an eccentric shaft (3), in which the eccentric bolt (2), starting from a freely selectable initial position (2.1), performs a pivot movement in the direction of the crimping position, wherein the crimping position is located at bottom dead centre (4) of the eccentric bolt (2) and in each crimping operation the eccentric bolt (2) is pivoted through and beyond its bottom dead centre (4) into a final position (2.2) which is arranged in inverse symmetry to its initial position (2.1), referred to an imaginary plane set up parallel to the direction of movement (5) of the upper portion (1) of the crimping tool in the axis of rotation (7) of the eccentric shaft (3), and wherein the final position (2.2) is used as the initial position (2.1) for the next crimping operation, **characterised in that** the initial and final positions are rigidly coupled to each other and adjusted together only.

2. Method according to claim 1, **characterised in that** top dead centre (6) of the eccentric bolt (2) is selected as the initial position (2.1) and final position.

3. Method according to claim 2, **characterised in that** a position which, measured in the direction of movement of the upper portion (1) of the crimping tool during the crimping operation, is 10 mm lower than top dead centre (6) of the eccentric bolt (2) is selected as the initial position (2.1).

4. Apparatus for carrying out the method according to any of claims 1 to 3, having a crimping tool driven by an eccentric bolt (2) of an eccentric shaft (3), in which the eccentric bolt (2), starting from a freely selectable initial position (2.1), performs a pivot movement in the direction of the crimping position, in which the crimping position is located at bottom dead centre (4) of the eccentric bolt (2) and in each crimping operation the eccentric bolt (2) can be pivoted through and beyond its bottom dead centre (4) into a final position (2.2) which is arranged in inverse symmetry to its initial position (2.1), referred to an imaginary plane set up parallel to the direction of movement (5) of the upper portion (1) of the crimping tool in the axis of rotation (7) of the eccentric shaft (3), and in which the final position (2.2) is used as the initial position (2.1) for the next crimping operation, **characterised in that** the initial and final positions of the eccentric bolt (2) are rigidly coupled to each other and can be selected and adjusted together only.

5. Apparatus according to claim 4, **characterised in that** the initial position (2.1) coincides with top dead centre (6) of the eccentric bolt (2).

6. Apparatus according to claim 5, **characterised in that** the initial position (2.1) is a position which, measured in the direction of movement of the upper portion (1) of the crimping tool during the crimping operation, is approximately 10 mm lower than top dead centre (6) of the eccentric bolt (2).

7. Apparatus according to claim 4, **characterised in that** only two initial positions (2.1) are provided and **in that** the first one is associated with top dead centre (6) of the eccentric bolt (2) and the second one is associated with a position which, measured in the direction of movement of the upper portion (1) of the crimping tool during the crimping operation, is 10 mm lower than top dead centre (6) of the eccentric bolt (2).

8. Apparatus according to any claims 4 to 7, **characterised in that** the initial and final positions are fixed by limit switches (8) which are associated with the eccentric shaft and which are displaceable in inverse symmetry together only and actuatable by a cam or release mechanism (9) of the eccentric shaft (3).

9. Apparatus according to any of claims 4 to 7, **characterised in that** the initial and final positions are fixed by two switching positions of the stator (10) of a rotary position transducer (11) associated with the eccentric shaft (3), which are displaceable in inverse symmetry in the circumferential direction together only and actuatable by the rotor (12) of the rotary position transducer (11), which rotor (12) is connected to the eccentric shaft (3).

10. Apparatus according to claim 9, **characterised in that** the stator (10) comprises a plurality of sensors (13) which are evenly distributed in the circumferential direction of the eccentric shaft (3) and actuatable by a signal transmitter (14) of the rotor (12), and that means are provided permitting only the inversely symmetrically arranged sensors (13) associated with the respectively desired initial and final positions to be activated together.

11. Apparatus according to claim 10, **characterised in that** the means comprise an actuating element which permits the choice of activated sensors (13) to be varied inversely symmetrically.

## Revendications

1. Procédé de réglage d'un dispositif de sertissage d'éléments de contact sur un fil au moyen d'un outil de sertissage entraîné par un goujon excentré (2) d'un arbre excentrique (3), où le goujon excentré (2) exécute un mouvement de pivotement vers la position de sertissage à partir d'une position initiale (2.1) librement sélectionnable, la position de sertissage étant située sur le point mort inférieur (4) du goujon excentré (2) et le goujon excentré (2) étant lors de chaque processus de sertissage pivoté au-delà de son point mort inférieur (4) vers une position finale (2.2) géométriquement inversée par rapport à sa position initiale (2.1) par rapport à un plan théorique tracé parallèlement à la direction de déplacement (5) de la partie supérieure (1) de l'outil de sertissage dans l'axe de rotation (7) de l'arbre excentrique (3), et la position finale (2.2) étant utilisée comme position initiale (2.1) pour le processus de sertissage suivant, **caractérisé en ce que** la position initiale et la position finale sont fixement associées l'une à l'autre et ne peuvent être réglées que conjointement.

2. Procédé selon la revendication 1, **caractérisé en ce que** le point mort supérieur (6) du goujon excentré (2) est sélectionné comme position initiale (2.1) et position finale.

3. Procédé selon la revendication 2, **caractérisé en ce qu'**une position est sélectionnée comme position initiale (2.1), laquelle, mesurée dans la direction de déplacement de la partie supérieure (1) de l'outil de sertissage lors du processus de sertissage, est de 10 mm plus basse que le point mort supérieur (6) du goujon excentré (2).

4. Dispositif pour l'exécution du procédé selon l'une des revendications 1 à 3, avec un outil de sertissage entraîné par un goujon excentré (2) d'un arbre excentrique (3), où le goujon excentré (2) exécute un mouvement de pivotement vers la position de sertissage à partir d'une position initiale (2.1) librement sélectionnable, la position de sertissage étant située sur le point mort inférieur (4) du goujon excentré (2) et le goujon excentré (2) étant lors de chaque processus de sertissage pivoté au-delà de son point mort inférieur (4) vers une position finale (2.2) géométriquement inversée par rapport à sa position initiale (2.1) par rapport à un plan théorique tracé parallèlement à la direction de déplacement (5) de la partie supérieure (1) de l'outil de sertissage dans l'axe de rotation (7) de l'arbre excentrique (3), et la position finale (2.2) étant utilisée comme position initiale (2.1) pour le processus de sertissage suivant, **caractérisé en ce que** les positions initiales et positions finales du goujon excentré (2) sont fixement associées l'une à l'autre et ne peuvent être sélectionnées et réglées que conjointement.

5. Dispositif selon la revendication 4, **caractérisé en ce que** la position initiale (2.1) coïncide avec le point mort supérieur (6) du goujon excentré (2).

6. Dispositif selon la revendication 5, **caractérisé en ce que** la position initiale (2.1) est une position qui, mesurée dans la direction de déplacement de la partie supérieure (1) de l'outil de sertissage lors du processus de sertissage, est sensiblement de 10 mm plus basse que le point mort supérieur (6) du goujon excentré (2).

7. Dispositif selon la revendication 4, **caractérisé en ce que** seulement deux positions initiales (2.1) sont prévues, et **en ce que** la première de celles-ci est associée au point mort supérieur (6) du goujon excentré (2), et la deuxième à une position, qui, mesurée dans la direction de déplacement de la partie supérieure (1) de l'outil de sertissage lors du processus de sertissage, est de 10 mm plus basse que le point mort supérieur (6) du goujon excentré (2).

8. Dispositif selon l'une des revendications 4 à 7, **caractérisé en ce que** la position initiale et la position finale sont fixées par des interrupteurs de fin de course (8) associés à l'arbre excentrique, qui ne sont déplaçables que conjointement de manière géométriquement inversée et sont actionnables par une came ou un déclencheur (9) de l'arbre excentrique (3).

9. Dispositif selon l'une des revendications 4 à 7, **caractérisé en ce que** la position initiale et la position finale sont fixées par deux positions de commutation du stator (10) d'un encodeur (11) associé à l'arbre excentrique (3), qui ne sont déplaçables que conjointement de manière géométriquement inversée dans la direction périphérique et sont actionnables par le rotor (12) du capteur de rotation (11) relié à l'arbre excentrique (3).

10. Dispositif selon la revendication 9, **caractérisé en ce que** le stator (10) comprend une pluralité de capteurs (13) régulièrement répartis dans la direction périphérique de l'arbre excentrique (3), lesquels sont actionnables par un émetteur de signal (14) du rotor (12), et **en ce que** des moyens sont prévus, permettant de n'activer conjointement que les capteurs (13) disposés de manière géométriquement inversée et associés à la position initiale et à la position finale respective souhaitée.

11. Dispositif selon la revendication 10, **caractérisé en ce que** les moyens comprennent un élément de réglage permettant de modifier la sélection des capteurs (13) activés de manière géométriquement inversée.
